# EUROPÄISCHE PATENTSCHRIFT

(11) **EP 1 746 214 B1**
(45) Veröffentlichungstag und Bekanntmachung des Hinweises auf die Patenterteilung: **05.01.2011**
(21) Anmeldenummer: 06006749.3
(22) Anmeldetag: 30.03.2006
(51) Int. Cl.: E04B 1/70

(54) **Verfahren und Anordnung zur Trockenlegung von Mauer- und Bauwerk mittels Elektroosmose**
Method and arrangement for drying masonry and buildings by electro osmosis
Procède et dispositif pour le séchage de maçonnerie et de constructions par électro-osmose

(30) Priorität: 22.04.2005 DE 102005019220
(43) Veröffentlichungstag der Anmeldung: 24.01.2007
(73) Patentinhaber: Nensel, Egbert, 09599 Freiberg (DE)
(72) Erfinder: Nensel, Egbert, 09599 Freiberg (DE)
(74) Vertreter: Meissner, Bolte & Partner

(56) Entgegenhaltungen:
- EP-A1- 0 401 519
- WO-A-90/10767
- DE-A1- 2 706 172
- DE-C2- 3 714 943
- DE-U1- 9 422 235

## Beschreibung

Die vorliegende Erfindung gehört zum technischen Gebiet der Mauerwerks- bzw. Bauwerkstrocknung mittels des Wirkungsmechanismus der Elektroosmose am zu trocknenden Objekt, und betrifft diejenige Verfahrens- und Anordnungsgruppe, bei denen beidseitig Elektroden an- bzw. eingesetzt werden und dann ein Stromfluss von der Anode zur Kathode bewirkt wird.

Zum Stand der Technik bei der Mauerwerks- bzw. Bauwerkstrocknung gehören neben rein mechanischen, Injektions-, Luftzirkulations- und Strahlentrocknungsverfahren mittels Infrarot- oder Mikrowellenstrahlen auch diejenigen mechanisch/elektrischen Verfahren mit den entsprechenden Anordnungen, die bezüglich des Elektrikeinsatzes den Wirkungsmechanismus der Elektroosmose ausnutzen.

Zu jeder Gruppe der oben angeführten und dem Trocknungsfachmann hinlänglich bekannten Trocknungsverfahrensweisen gibt es eine Vielzahl von Trocknungsapparaturen bzw. -anordnungen, weswegen es entbehrlich sein sollte, diese extra und vielfältig im Einzelnen als Stand der Technik zu beschreiben.

Dem Fachmann auf dem Gebiet der Bauwerkstrocknung sind hinsichtlich der Trocknungsverfahren und -anordnungen, die dem Wirkungsmechanismus der Elektroosmose ausnutzen, insbesondere die aktiv arbeitenden Verfahren/Anordnungen mit verdrahteten Elektroden allgemein bekannt. Diese werden im Gegensatz zu den nachgenannten passiv arbeitenden Verfahren/Anordnungen überwiegend und sehr zahlreich bei der Trocknung eingesetzt.

Bei diesen aktiv arbeitenden Verfahren werden z.B. Stäbe mechanisch in die Wand eingebracht, verdrahtet, ein geeignetes Mittel als Gegenelektrode, z.B. wiederum ein Stab bzw. Stäbe, wird/werden i.d.R. im Erdreich montiert und diese Schaltung wird unter Spannung gesetzt. Damit kann im zu trocknenden Objekt eine Wasserbewegung in Gang gesetzt werden, hierzu DE 44 00 503 A1. Für die Haustrockenlegung hat dies sehr gute Ergebnisse gebracht, aber die Salzwanderung, die zusammen mit der ungesteuerten Wasserwanderung einsetzt, hat die Vorteile durch erhöhte Korrosion an den Elektroden wieder aufgehoben. Es entstanden vielfach Bauschäden. Gleichfalls bekannt sind aktiv arbeitende Anordnungen mit verdrahteten Gittern oder Netzen, hierzu gleichfalls DE 44 00 503 A1, DE 37 14 943 C2. Bei diesen Anordnungen werden Gitter oder Netze in/auf die Wand oder unter den Putz montiert, verdrahtet, eine Gegenelektrode wird i.d.R. im Erdreich positioniert und diese Schaltung wird unter Spannung gesetzt. Prinzipiell ist hier die Verteilung der Spannung im Mauerwerk flächig größer, als in den vor und nachgenannten Anordnungen. Es ergibt sich auch hier die Frage nach der elektrochemischen Beständigkeit bzw. des ungesteuerten Salztransportes, da einerseits der Salztransport mit der Wasser/Feuchtigkeitsbewegung verbunden ist andererseits Salze bei Feuchtigkeitsverringerung infolge Abwanderung und/oder Verdunstung und damit ihrer Konzentrationserhöhung auskristallisieren. Unbeeinflussbare Korrosionsschäden sind die Folge. Anordnungen mit verdrahteten Stäben, wobei die passiv arbeitende Vorgehensweise eingesetzt wird, sind dem Fachmann auf dem Gebiet der Bauwerkstrocknung ebenso bekannt. Bei dieser Vorgehensweise werden die elektrochemischen Zusammenhänge unmittelbar ohne äußere Spannungsquelle genutzt. Die elektrochemische Spannungsreihe, sorgt hier für den Aufbau einer (geringen) Spannung, so dass im Gefolge auch hier eine ungesteuerte Wasser- und Salzbewegung einsetzt. Je nach Bauwerk, Material und Salzzusammensetzung gibt es auch hier hohe Ausfallraten.

Bei allen bisher bekannten Verfahren, incl. Anordnungen, die die Elektroosmose nutzen, wird entweder Gleichspannung oder Wechselspannung zum Einsatz gebracht. Sie haben alle den Nachteil, dass die Feuchte nicht regelbar ist. Es gibt sogar Osmoseanwendungen mit extremen Trocknungsverläufen, wobei sich die Gebäude bzw. Gebäudeteile nach der Trocknung nahezu staubtrocken darstellten.

Neben den o.g. Verfahren/Anordnungen sind noch weitere Verfahrensweisen, die gleichfalls die Wirkungsweise der Elektroosmose nutzen sollen, bekannt gemacht worden. Ihre Wirkung und Sinnfälligkeit erscheint umstritten. So nutzt z.B. die Offenbarung AT 392 108 B in einer dort vorgeschlagenen Anordnung einen vermittels einer Spule mit parallelgeschalteter Kapazität aufgebauten Resonanzkreis, der ein elektrisches Feld aufgebaut und mit dessen Hüfe eine Trocknung erfolgen soll. Diese Offenbarung, wie auch weitere mit diesen technischen Wirkungen der Bestrahlung durch elektromagnetische Wellen von Antennen aus, so auch die DE G 89 05 412.1 oder EP 0 395 085 B1, besitzen keine Relevanz hinsichtlich der nachfolgend vorgeschlagenen erfindungsgemäßen technischen Lösung.

*Die Schrift* EP-A-0 401 519 *beschreibt eine Verfahrensweise und die Schrift* WO-A-90 10767 *beschreibt eine Verfahrensweise und eine Anordnung zur Trocknung von Mauer- und Bauwerk mittels Elektroosmose, bei der eine gepulste Spannung an mindestens zwei Elektroden angelegt wird. Diese befinden sich einerseits Im Mauer- und Bauwerk, andererseits in der hierzu gehörigen Umgebung, wobei die Spannungen in bestimmter Zeitabfolge an die Elektroden angelegt sind bzw. im Falle der Schrift* WO-A-90 10767 *die Anordnung durch bestimmte Verbindungen der Inputs und Outputs mit weiteren Anordnungskomponenten gekennzeichnet ist. Ein möglicher Aufbau der Elektroden bzw. Hinweise darauf erschließen sich dem Leser dieser v.g. Schriften nicht.*

Ausgehend von den Mängeln des vorgenannten Standes der Technik liegt der Erfindung die Aufgabe zu Grunde, die anordnungsgemäße Ausgestaltung der eingangs beschriebenen Verfahren und Anordnungen zur Mauer- und Bauwerksentfeuchtung bzw. -trockenhaltung mittels Stromfluss von Anode zu Kathode derart weiterzubilden, dass eine Erhöhung der technisch-technologischen Effektivität des auf Elektroosmose basierenden Trockenprozesses, durch eine gezielte Einflussnahme auf die elektroosmotischen Vorgänge und die Regelbarkeit der Feuchte erreicht wird, und zugleich eine effektivere und leichter zu handhabende Elektrodengestaltung und -anordnung bereit zu stellen.

Erfindungsgemäß wird diese Aufgaben- und Zielstellung durch Nachfolgendes gelöst.

Im zu trocknenden Objekt werden, ***verfahrensgemäß wie vorbekannt,*** Spannungen dual mit zwei verschieden ausgebildeten Pulsfolgen generiert, dies mit einer ersten Pulsfolge A und einer zweiten Pulsfolge B. Diese Pulsfolgen können je nach den sich ergebenden Erfordernissen zeitlich parallel, zeitlich nacheinander folgend und/oder zeitlich überlappend oder wechselweise eingebracht werden. Damit kann ein nach den üblichen Erfahrungen und Kenntnissen des Trocknungsfachmannes speziell auf die jeweiligen örtlichen Bedingungen programmiert angepasster variabler, alternierender und/oder intermittierender Strom-/Spannungszustand größen- und richtungsabhängig
- in den Pulsfolgen A und B für den Puls T₁ von 1 bis 42 V bei Plus-Spannung und für den Puls T₃ von gleichfalls 1 bis 42 V bei Minus-Spannung sowie für die Pulse T₂ und T₄ bei jeweils 0 V,
   sowie zeitabhängig
- für T₁ in der Pulsfolge A zwischen 10 ms und 2 s und in der Pulsfolge B zwischen 1 µs und 100 µs
- für T₂ in der Pulsfolge A zwischen 10 ns und 10 ms und in der Pulsfolge B zwischen 10 ns und 1 µs
- für T₃ in der Pulsfolge A zwischen 1 ms und 1 s und in der Pulsfolge B zwischen 1 µs und 20 µs
- für T₄ in der Pulsfolge A zwischen 10 ms und 10 s und in der Pulsfolge B zwischen 20 µs und 10 ms
zwischen den Elektroden und damit im zu trocknenden Mauer- und Bauwerk und seiner Umgebung realisiert werden. Die erste Pulsfolge A dient mit ihrer Pulsfolge und Pulslänge hauptsächlich dem Zwecke der Hauptentfeuchtung und die zweite Pulsfolge B mit differenzierterer schwächerer elektrischen Wirkung dient in aller Regel dem Zwecke der Verfeinerung des Entfeuchtungsvorgangs, zur Trockenlegung schwach feuchter Bereiche oder zur Trockenhaltung, die dann materialspezifisch eingestellt wird. Mit Hilfe beider Pulsfolgen-Komponenten kann die kapilare Feuchte im Mauerwerk gezielt gesteuert werden.

Die beanspruchten dual arbeitenden Pulsfolgen A und B sind in konzentrierter Form in nachfolgender Tabelle ausgewiesen:

| Methode | T₁ + | T₂ PAUSE | T₃ - | T₄ PAUSE |
|---|---|---|---|---|
| 1.erste Pulsfolge A Trockenlegung | | | | |
| von | 10 ms | 10 ns | 1 ms | 10 ms |
| bis | 2s | 10 ms | 1 s 10 s | |
| Spannung | 1 bis 42 V | 0 V | - 1 bis - 42 V | 0 V |
| | | | | |
| 2. zweite Pulsfolge B Trockenhaltung | | | | |
| von | 1 µs | 10 ns | 1 µs | 20 µs |
| bis | 100 µs | 1 µs | 20 µs | 10 ms |
| Spannung | 1 bis 42 V | 0 V | - 1 bis - 42 V | 0 V |

Es ist zu erkennen, dass die erste Pulsfolge A in ihrer Struktur von Pulsfolge und Pulslänge lange aktive Plus-Pulse und kurze aktive Minus-Pulse mit dazwischenliegenden kürzeren inaktiven Pause-Zeiten beinhaltet und dass die zweite Pulsfolge B In ihrer Struktur von Pulsfolge und Pulslänge kurze aktive Plus-Pulse und kurze aktive Minus-Pulse mit dazwischenliegenden sich abwechselnden noch kürzeren und mehrfach längeren inaktiven Pause-Zeiten beinhaltet.
Wenn es zweckentsprechend ist, kann auch über die duale Pulsfolge hinausgehend eine mehrfache Pulsfolge A, B, C, ...X zeitlich parallel, zeitlich nacheinander folgend und/oder zeitlich überlappend generiert werden.
Als Anordnung zur Durchführung des ***vorbekannten*** Verfahrens sind vorgesehen ein im Dualbetrieb und periodisch arbeitender Impulsgeber, bei dem die Langpuls- (LP) und Kurzpuls-(KP)-Einstellungen materialspezifisch vorgenommen werden, eine schaltungstechnisch darauf folgende Endstufe (2) und eine wiederum der Endstufe schaltungstechnisch folgende Mehrschicht-Elektrode, wobei diese Mehrschicht-Elektrode den gepulsten Strom/Spannungs-Zustand in das Mauer-/Bauwerk einleitet. Ein Erdspieß schließt den Stromkreis durch Anschluss an die Endstufe.

Die erfindungsgemäße Mehrschicht-Elektrode besteht aus einem vorwiegend gesprühten Mehrschichtband, welches oberflächig auf den zu behandelnden Baukörper direkt aufgebracht ist und aus einer ersten gesprühten Schicht, die aus einem Binder und einem Leiter besteht, aus einer zweiten Schicht darauf, die aus einem gesprühten oder gelegten elektrischen Leiter und gegebenenfalls aus einer stabilisierenden, elektrisch leitfähigen oder nichtleitfähigen Armierung besteht, und obenauf abschließend aus einer dritten gesprühten Deckschicht, die aus einem isolierenden Schutzlack bestehen kann, oder durch isolierendes Flachmaterial dargestellt ist, gebildet ist. Im Mehrschichtband können je nach Erfordernis auch zusätzlich leitender Kunststoff, Elektrolyte, leitende oder nichtleitende Armierungsgewebe oder leitender Putz vorgesehen sein. Ein Ringschluss mittels des Mehrschichtbands, allerdings mit einer elektrotechnisch bedingten Lücke, um keinen Kurzschluss zu verursachen, auch mit weiteren elektrisch überbrückten Lücken, um das Bauwerk, in der Regel auf den Außenmauern, mit Verbindung des Mehrschichtbands zur Endstufe kann vorgesehen sein. Bei einem Ringschluss um das Bauwerk können elektrische Überbrückungen des Mehrschichtbands z.B. an Tür- und Fensteröffnungen mittels normalem isolierten Draht in Kabelkanälchen zur Überwindung vorgenannter Lücken vorgesehen sein. Das Mehrschichtband kann auch auf nur einer einzigen Wand in dann eckiger oder stetig gebogener Anordnung, z.B. mäanderförmig, rund oder oval, gegebenenfalls als Spirale, aufgesprüht sein. Weiterhin kann das Mehrschichtband auch unter Kanälen, z.B. Kabelkanälen, angeordnet sein. Je nach vorliegenden Erfordernissen kann man das Mehrschichtband auch abschnittsweise mauerschlüssig und abschnittsweise berührungslos zum Mauerwerk ausführen.
Diese neue erfinderische Lehre verbessert die Trocknung, insbesondere auf dem Gebiet der Bautrocknung, dahingehend, dass
- kaum Bauarbeiten notwendig sind,
- die Wände nicht unkontrolliert getrocknet werden (Gebäudeabriß!),
- Energie summarisch effizient eingesetzt wird,
- Energie direkt mit physikalisch interessierenden Impulsdauern in die Wand eingebracht wird,
- eine Tiefenwirkung während und nach der Trocknung erreicht wird,
- eine ständige Kontrolle der Feuchte - mit Korrekturfunktionen versehen - stattfinden kann,
- bei Bedarf weiterhin Sensoren sowie Datenlogger eingesetzt werden können, die den Regelkreis verfeinern können,
- der Trocknungszeitraum, nach Bauwerks- und/oder Bauherrenmaßgabe festgelegt wird - Schnelltrocknung oder allmähliche Trocknung,
- eine elegante Anpassbarkeit (Sprühverfahren für Elektroden) an sehr unebenen Wänden für die örtlichen Aufgaben einer Trockenlegung möglich ist,
- keine Elektroden in das Mauerwerk eingesetzt werden müssen, da Oberflächenelektroden aufgesprüht werden, somit kein Eingriff mit der event. Gefahr der Bauwerksschädigung erfolgt,
- es möglich ist, mit Hilfe einer minimalen Oberflächenelektrode auch nicht belegte Bauteile physikalisch zu erreichen,
- es möglich ist, den Feuchtegehalt gezielt zu steuern, womit entsprechenden Anforderungen genügt werden kann, wie z.B. die Aufrechterhaltung eines erhöhten Feuchtegrades zum Schutze alter Kunstwerke oder die Einstellung eines geforderten Wohnraumklimas,
- durch den wahlweisen Einsatz der dualen Pulskomponenten die Elektroden zusätzlich geschont werden.

An nachfolgendem Ausführungsbeispiel soll die Erfindung näher erläutert werden.

Die Erfindung wird in einer typischen Variante aus einer Vielzahl von möglichen Alternativen beschrieben.

Die Erläuterung der Erfindung erfolgt an einer beispielhaft dafür ausgewählten Verfahrensweise und an einer beispielhaften Anordnung zur Realisierung der erfindungsgemäßen technischen Lösung aus einer Vielzahl von verfahrens- und apparativen Alternativen. Da weitere Verfahrens- und Anordnungsalternativen hierfür denkbar sind, umfassen diese somit die erfindungsgemäße Lehre.
Fig. 1 zeigt den **vorbekannten** Verfahrensablauf
Fig. 2 zeigt die Anordnung der Gesamtanlage

### Ausführungsbeispiel 1:

Auf den zu behandelnden Baukörper wird direkt eine erste Schicht, die aus einem Bindematerial und einem leitenden Material, hier Graphit, besteht, aufgesprüht. Darauf wird eine zweite Schicht, die aus einem aufgesprühten elektrischen Leiter und aus einer stabilisierenden, elektrisch nichtleitfähigen Armierung aus Tüll gebildet ist, aufgebracht. Obenauf abschließend wird die dritte Schicht aus einem nichtleitenden Schutzlack als Deckschicht aufgesprüht.

Die erfindungsgemäße Mehrschicht-Elektrode besteht somit aus einer überwiegend gesprühten Dreischichtelektrode, welche als geschlossener Ring um das Gebäude und an einer bestimmten besonders nassen Wand dieses Gebäudes auf dieser mäanderförmig gelegt ist.

Die nun zu trocknende Bausubstanz wird mit dem in nachfolgender Tabelle dargestellten ***vorbekannten*** Verfahrensablauf, somit mit den darin angegebenen Spannungsgrößen und -richtungen und den zugehörigen Zeiten ***über die erfindungsgemäßen Elektroden*** beaufschlagt. Hierbei erfolgt zeitlich eine Parallelbepulsung mit der Pulsfolge A und der Pulsfolge B.

| Methode | T₁ + | T₂ PAUSE | T₃ - | T₄ PAUSE | T_{TOTAL} |
|---|---|---|---|---|---|
| 1.erste Pulsfolge A Trockenlegung | 1 s | 1 ns | 0,1 s | 5 s | 6,100000001 s |
| Spannung | 20 V | 0 V | - 20 V | 0 V | |
| | | | | | |
| 2. zweite Pulsfolge B Trockenhaltung | 3 µs | 30 ns | 1 µs | 30 ms | 30,00403 ms |
| Spannung | 20 V | 0 V | - 20 V | 0 V | |

Bei diesem Trocknen werden Feuchte-, und andere wichtige Prozessdaten im Innern und außerhalb der zu trocknenden Substanz zum Zwecke der Prozessführung erfasst und durch die Steuerung des Trocknungsverfahrens entsprechend verarbeitet.

## Patentansprüche

1. Anordnung zur Trockenlegung von Mauer- und Bauwerk mittels Elektroosmose, wobei durch die Anordnung von mindestens zwei Elektroden, einerseits im Mauer- und Bauwerk, andererseits in der hierzu gehörigen Umgebung, ein gepulster Stromfluss im Mauer- und Bauwerk bewirkt wird, wobei
ein im Dualbetrieb und periodisch arbeitender Impulsgeber (1), bei dem die Langpuls-LP und Kurzpuls-KP-Einstellungen materialspezifisch vorgenommen werden, auf eine Endstufe (2) und diese wiederum auf eine Elektrode (3) geschaltet ist, wobei die Elektrode (3) den gepulsten Strom/Spannungs-Zustand in das Mauer-/Bauwerk (4) einleitet und als Gegenelektrode ein Erdspieß/Erdstab (5) den Stromkreis durch Anschluss an die Endstufe (2) schließt,
**dadurch gekennzeichnet, dass**
die Elektrode als Mehrschicht-Elektrode (3) ausgebildet ist und aus einem überwiegend gesprühten Mehrschichtband besteht, welches oberflächig auf den zu behandelnden Baukörper direkt aufgebracht ist und aus einer ersten gesprühten Schicht, die aus einem Binder und einem Leiter besteht, aus einer zweiten Schicht darauf, die aus einem gesprühten oder gelegten elektrischen Leiter und gegebenenfalls aus einer stabilisierenden, elektrisch leitfähigen oder nichtleitfähigen Armierung besteht, und obenauf abschließend aus einer dritten gesprühten Deckschicht, die aus einem isolierenden Schutzlack bestehen kann oder durch isolierenden Flachmaterial dargestellt ist, gebildet ist.

2. Anordnung Anspruch 1,
**dadurch gekennzeichnet,**
**dass** das Mehrschichtband (3) einen Ringschluss mit elektrotechnisch bedingter Lücke um das Bauwerk, in der Regel auf den Außenmauern, mit einer Verbindung zur Endstufe (2) bildet.

3. Anordnung nach Anspruch 2,
**dadurch gekennzeichnet,**
**dass** beim Ringschluss um das Bauwerk Überbrückungen des Mehrschichtbands (3), z.B. an Tür- und Fensteröffnungen, mittels normalem isolierten Draht in Kabelkanälchen oder armierte Kabelsonderausführungen vorgesehen sind.

4. Anordnung nach den Ansprüchen 1 bis 3,
**dadurch gekennzeichnet,**
**dass** das Mehrschichtband (3) auch auf nur einer einzigen Wand in dann eckiger oder stetig gebogener Anordnung, z.B. mäanderförmig, rund oder oval, gegebenenfalls als Spirale aufgesprüht ist.

5. Anordnung nach den Ansprüchen 1, 2 und 4,
**dadurch gekennzeichnet,**
**dass** das Mehrschichtband (3) oberflächig verlegt aber auch unter Kanälen, z.B. Kabelkanälen, oder unter Putz angeordnet ist.

6. Anordnung Anspruch 1,
**dadurch gekennzeichnet,**
**dass** das Mehrschichtband (3) auch je nach vorliegenden Erfordernissen abschnittsweise mauerschlüssig und abschnittsweise ohne leitenden Kontakt zum Mauerwerk ausgeführt ist.

7. Verwendung der Anordnung nach einem der Ansprüche 1 bis 6 zum Zwecke der Einschränkung und Niederhaltung von Pilzwuchs bzw. Schimmel, wobei die gesprühten Elektroden (3) auf den Stellen des Pilzwuchses bzw. Schirnmelstellen, um diese herum oder in ihrer Nähe angeordnet sind.

8. Verwendung der Anordnung nach Anspruch 1 zum Zwecke des Aufbaus eines faradayschen Käfigs zur Elektro-Abschirmung, wobei der Abstand der Bänder und die Bandbreite sich nach dem jeweils gemessenen Störfeld richtet und die Bänder auf der Oberfläche, unter Putz, unter Tapete oder unter Farbe angelegt sein können.

## Claims

1. An arrangement for drying masonry and building structures through electro osmosis, wherein a pulsed current flow is caused in the masonry or the building structure by arranging at least two electrodes, on one side in the masonry and building structure, on the other side in the environment associated therewith,
wherein an impulse generator (1) operating in dual mode in a periodic manner in which the long pulse-LP and short pulse-KP settings are performed in a material specific manner, is switched onto a terminal stage (2), and the terminal stage in turn is switched onto an electrode (3), wherein the electrode (3) introduces the pulsed current/voltage condition into the masonry- building structure (4), and a grounding rod (5) completes the circuit as an opposite electrode through a connection with the end stage (2),
wherein the electrode is configured as a multilayer electrode (3) and made from a substantially sprayed multilayer band, which is directly applied to the surface of the building structure to be treated and which includes a first sprayed layer which is made from a binder and a conductor and a second layer thereon, which includes a sprayed or placed electrical conductor and possibly a stabilizing electrically conductive or non-conductive reinforcement, and on top of it a third final sprayed cover layer, which can include an insulating protective lacquer, or which is formed from insulating flat material.

2. The arrangement according to claim 1, wherein the multilayer band (3) forms an annular enclosure around the building with an electrotechnically caused gap, wherein the annular enclosure is typically configured on exterior walls with a connection with the terminal stage (2).

3. The arrangement according to claim 2, wherein bridges for the multilayer band (3) are provided for the annular enclosure around the building includes, e.g. at door and window openings through normal insulated wire in wire channels or armored special wiring.

4. The arrangement according to claims 1 through 3, wherein the multilayer band (3) is sprayed also on only one single wall in an angled or continuously curved arrangement, e.g. meandering, circular or oval, possibly as a spiral.

5. The arrangement according to claims 1, 2 and 4, wherein the multilayer band (3) is deployed on the surface, but also under channels, e.g. cable channels or below masonry.

6. The arrangement according to claim 1, wherein the multilayer band (3) is also configured as required flush with a wall in sections and without conductive contact to the masonry in particular sections.

7. The use of an arrangement according to one of the claims 1 through 6 for restricting or restraining growth of fungi or mildew, wherein the sprayed electrodes (3) are disposed on the locations of the fungi or mildew growth around the locations or proximal thereto.

8. The use of an assembly according to claim 1 for configuring a faraday cage for electrically shielding, wherein a distance of bands and a band width is determined as a function of a measured interference field, and the bands can be applied on the surface, below stucco, under a wall paper or under paint.

## Revendications

1. Agencement pour le séchage de maçonnerie et de construction par électro-osmose, dans lequel en disposant au moins deux électrodes, d'une part dans la maçonnerie ou dans la construction et d'autre part dans l'environnement associé, on provoque l'écoulement d'un courant pulsé dans la maçonnerie ou la construction,
dans lequel un générateur d'impulsion (1) en mode double qui fonctionne de manière périodique, dans lequel les réglages pour impulsions longues et les réglages pour impulsions courtes sont exécutés de façon spécifique vis-à-vis des matériaux, est branché à un étage final (2) et celui-ci est à nouveau branché à une électrode (3), ladite électrode (3) injectant le courant pulsé ou la tension pulsée dans la maçonnerie/construction (4), et un pieu de mise. à la terre (5) referme, à titre d'électrode antagoniste, le circuit électrique par branchement à l'étage final (2),
**caractérisé en ce que**
l'électrode est réalisée sous forme d'électrode multicouche (3) et est constituée d'une bande multicouche essentiellement par pulvérisation, qui est appliquée directement en surface sur l'élément de construction qu'il s'agit de traiter et qui est formée d'une première couche pulvérisée, formée d'un liant et d'un conducteur, d'une seconde couche sur celle-ci, laquelle est constituée par un conducteur électrique pulvérisé ou posé et le cas échéant par une armature de stabilisation électriquement conductrice ou non conductrice, et pour finir tout en haut d'une troisième couche de couverture pulvérisée, qui peut être constituée par une laque protectrice isolante ou être représentée par un matériau plat isolant.

2. Agencement selon la revendication 1,
**caractérisé en ce que** la bande multicouche (3) forme un bouclage autour de la construction, avec des lacunes dues à des considérations électrotechniques, en règle générale sur les maçonneries extérieures, avec une connexion à l'étage final (2).

3. Agencement selon la revendication 2,
**caractérisé en ce que**, pour le bouclage autour de la construction, il est prévu des pontages de la bande multicouche (3), par exemple au niveau des ouvertures de portes et de fenêtres, au moyen d'un fil normal isolé dans des canaux à câbles ou au moyen de câbles armés de réalisation spéciale.

4. Agencement selon les revendications 1 à 3,
**caractérisé en ce que** la bande multicouche (3) est pulvérisée également sur seulement un mur unique, avec alors un agencement polygonal ou un agencement à courbure continue, par exemple sous forme de méandres, sous forme ronde ou ovale, et le cas échéant sous forme de spirale.

5. Agencement selon les revendications 1, 2 et 4,
**caractérisé en ce que** la bande multicouche (3) est posée en surface ou encore sous des canaux, comme par exemple des canaux à câbles, ou sous le crépi.

6. Agencement selon la revendication 1,
**caractérisé en ce que** la bande multicouche (3) est également réalisée, selon les exigences qui se présentent, par tronçons de manière fermement associée à la maçonnerie ou par tronçons sans contact conducteur vis-à-vis de la maçonnerie.

7. Utilisation de l'agencement selon l'une des revendications 1 à 6 dans le but de restreindre et d'abaisser la croissance de champignons ou de moisissures, de sorte que les électrodes pulvérisées (3) sont agencées sur les emplacements concernés par la croissance de champignons ou de moisissures, autour de ces emplacements ou dans leur voisinage.

8. Utilisation de l'agencement selon la revendication 1 dans le but de réaliser une cage de Faraday pour faire écran aux rayonnements électromagnétiques, de sorte que la distance des bandes et la largeur des bandes sont déterminées en fonction du champ parasite respectif mesuré, et les bandes peuvent être posées sur la surface, sous le crépi, sous des tapis ou sous des peintures.
